# EUROPÄISCHE PATENTSCHRIFT

(11) **EP 3 393 821 B1**
(45) Veröffentlichungstag und Bekanntmachung des Hinweises auf die Patenterteilung: **01.06.2022**
(21) Anmeldenummer: 16822462.4
(22) Anmeldetag: 22.12.2016
(51) Int. Cl.: B42D 25/425, B42D 25/45, B42D 25/324, B42D 25/328, B42D 25/29

(54) **VERFAHREN ZUM HERSTELLEN EINES SICHERHEITSDOKUMENTES UND SICHERHEITSDOKUMENT**
METHOD FOR PRODUCING A SECUTITY DOCUMENT AND SECURITY DOCUMENT
PROCÉDÉ POUR PRODUIRE UN DOCUMENT DE SÉCURITÉ ET DOCUMENMT DE SÉCURITÉ

(30) Priorität: 22.12.2015 DE 102015226602
(43) Veröffentlichungstag der Anmeldung: 31.10.2018
(73) Patentinhaber: Bundesdruckerei GmbH, 10969 Berlin (DE)
(72) Erfinder: KULIKOVSKA, Olga, 14165 Berlin (DE); TRÖLENBERG, Stefan, 15749 Mittenwalde OT Ragow (DE); FISCHER, Jörg, 13053 Berlin (DE); LEOPOLD, André, 10119 Berlin (DE)
(74) Vertreter: Patentanwälte Bressel und Partner mbB
(86) Internationale Anmeldenummer: PCT/EP2016/082462
(87) Internationale Veröffentlichungsnummer: WO 2017/109120

(56) Entgegenhaltungen:
- EP-A2- 2 532 509
- WO-A1-03/022598
- DE-A1-102012 211 077

## Beschreibung

Die Erfindung betrifft ein Verfahren zum Herstellen eines Sicherheitsdokumentes. Ferner betrifft die Erfindung ein mittels des Verfahrens hergestelltes Sicherheitsdokument.

Aus dem Stand der Technik ist es bekannt, optische Sicherheitsmerkmale über eine Prägung in einer Kunststoffschicht zu schaffen. Dazu werden beispielsweise Laminationsbleche mit entsprechenden Prägestempeln versehen, so dass das Sicherheitsmerkmal während des Laminationsschrittes in die Kunststoffschicht geprägt wird. Eine Alternative ist das Einbringen in eine separate Kunststofffolie über eine Prägung und ein anschließendes Aufbringen auf das Sicherheitsdokument.

Ferner sind aus dem Stand der Technik unterschiedliche Sicherheitselemente bekannt, welche Mikrostrukturen aufweisen. Diese Mikrostrukturen stellen selbst oder in Kombination mit anderen Bestandteilen des Sicherheitselements ein Sicherheitsmerkmal dar.

Aus der DE 10 2012 211 077 A1 ist ein Sicherheitselement bekannt, umfassend einen Vorrichtungskörper mit einer transparenten Kunststoffschicht, an deren einer Schichtoberfläche Mikrostrukturen ausgebildet sind, wobei in derselben Schichtoberfläche zusätzlich diffraktive Oberflächenstrukturen ausgebildet sind. Ferner werden ein Verfahren zur Herstellung, ein Laminationsblech und ein Verifikationsverfahren beschrieben.

Grundsätzlich besteht das Bedürfnis, stets verbesserte Sicherheitsmerkmale und Sicherheitselemente zu schaffen, deren Nachbildung und/oder Verfälschung, Duplizierung oder Ähnliches erschwert ist und dennoch eine möglichst einfache Verifikation hinsichtlich des Vorhandenseins und/oder der Integrität der Sicherheitsmerkmale oder darin gespeicherter Informationen ermöglichen.

Der Erfindung liegt somit die Aufgabezugrunde, ein Verfahren zur Herstellung eines verbesserten Sicherheitsdokuments und ein verbessertes Sicherheitsdokument zu schaffen, wobei das Verfahren zum Herstellen eines verbesserten Sicherheitsdokuments dazu führt, dass das Sicherheitsdokument schwerer zu fälschen oder nachzuahmen ist als Sicherheitsdokumente, welche mit bekannten Verfahren hergestellt werden.

Die technische Aufgabe wird erfindungsgemäß durch ein Verfahren mit den Merkmalen des Patentanspruchs 1 und ein Sicherheitsdokument mit den Merkmalen des Patentanspruchs 17 gelöst. Vorteilhafte Ausgestaltungen der Erfindung ergeben sich aus den Unteransprüchen.

Als Sicherheitsmerkmal soll im Folgenden ein Merkmal bezeichnet werden, welches nicht oder nur mit sehr großem technischen Aufwand zu fälschen oder nachzuahmen ist. Insbesondere stellen die im Folgenden beschriebenen Mikrostrukturierungen ein solches Sicherheitsmerkmal dar.

Als reliefartige Mikrostrukturierung werden im Folgenden Oberflächenstrukturen mit Strukturgrößen im Bereich von Nanometern bis einigen Mikrometern, insbesondere im Bereich von 200 nm und 6 µm bezeichnet.

Als Beugungsgitter werden im Folgenden solche Strukturen bezeichnet, deren charakteristische Abstände und Längen im Bereich der Größenordnung der Wellenlänge von Licht liegen, welches von der jeweiligen Beugungsstruktur gebeugt wird. Typische Strukturgrößen liegen somit im Bereich einiger 100 nm bis etwa 1,5 µm abhängig von der Lichtwellenlänge vom UV-, über das sichtbare, bis ins infrarote Lichtspektrum hinein. Ein Beugungsgitter muss nicht notwendigerweise aus einer regelmäßigen Anordnung von Mikrostrukturen bestehen.

Transparent ist ein Material, in dem eine Lichtausbreitung gemäß den Gesetzen der geometrischen Optik möglich ist.

Transluzent ist ein Material, in dem eine Lichtausbreitung möglich ist, jedoch auf Grund von Streuung oder anderen Effekten nicht gemäß den Gesetzen der geometrischen Optik verläuft.

Insbesondere wird ein Verfahren zum Herstellen eines Sicherheitsdokumentes zur Verfügung gestellt, umfassend die folgenden Schritte: Bereitstellen von Substratschichten, wobei mindestens eine der Substratschichten aus Polycarbonat ist, Bereitstellen eines Laminationsblechs mit Prägestempel, wobei der Prägestempel eine reliefartige Mikrostrukturierung aufweist, Laminieren der Substratschichten, wobei das Laminationsblech mit dem Prägestempel an einer außenliegenden Oberseite der mindestens einen Substratschicht aus Polycarbonat derartig angeordnet wird, dass sich beim Laminieren die reliefartige Mikrostrukturierung des Prägestempels auf die Substratschicht aus Polycarbonat überträgt und durch das Laminieren ein Dokumentenkörper ausgebildet wird, und wobei der Prägestempel derartig bereitgestellt wird, dass die geprägte reliefartige Mikrostrukturierung zumindest in einem Bereich als Beugungsgitter zum Hervorrufen eines Beugungseffektes ausgebildet wird.

Ferner wird ein Sicherheitsdokument geschaffen, umfassend einen Dokumentenkörper mit einer Oberseite und einer der Oberseite gegenüberliegenden Unterseite, wobei der Dokumentenkörper mindestens eine Materialschicht aus Polycarbonat aufweist, ferner umfasst das Sicherheitsdokument mindestens ein Sicherheitsmerkmal, wobei das mindestens eine Sicherheitsmerkmal durch eine geprägte reliefartige Mikrostrukturierung in der mindestens einen Materialschicht aus Polycarbonat ausgebildet ist, und wobei die geprägte reliefartige Mikrostrukturierung zumindest in einem Bereich als Beugungsgitter zum Hervorrufen eines Beugungseffektes ausgebildet ist.

Die Kernidee der Erfindung ist, eine Mikrostrukturierung beim Laminieren direkt in eine Schicht aus Polycarbonat zu prägen und dadurch ein schwer zu fälschendes oder nachzuahmendes Sicherheitsmerkmal zu schaffen. Dazu wird ein entsprechender Stempel mit einer Mikrostrukturierung an einem Laminationsblech bereitgestellt. Beim Laminieren überträgt sich die Mikrostrukturierung dann auf eine Oberfläche der Schicht aus Polycarbonat. Der Vorteil ist, dass keine zusätzliche Kunststoffschicht in oder auf das Sicherheitsdokument ein- oder aufgebracht werden muss, da direkt die Oberfläche der Schicht aus Polycarbonat bearbeitet wird. Ein Entfernen, Austauschen oder Abändern der Mikrostrukturierung würde zu einer Beschädigung oder Zerstörung des Sicherheitsdokumentes führen. Auch eine Delamination der Mikrostrukturierung von der Schicht kann nicht auftreten. Ein Fälschen wird somit nahezu unmöglich gemacht. Insgesamt wird somit die Fälschungssicherheit durch das beschriebene Verfahren und das beschriebene Sicherheitsdokument gesteigert.

Ein durch die Mikrostrukturierung hervorgerufener Beugungseffekt wird umso sicherer, je schärfer die von der Mikrostrukturierung hervorgerufenen Beugungsmuster oder -reflexe sind. Dabei ist neben einer lateralen Mikrostruktur der reliefartigen Mikrostrukturierung vor allem auch eine vertikale Mikrostruktur der reliefartigen Mikrostrukturierung entscheidend. Deshalb ist in einer Ausführungsform vorgesehen, dass die beim Laminieren geprägte reliefartige Mikrostrukturierung zusätzlich zu lateral ausgebildeten Mikrostrukturen auch vertikal ausgebildete Mikrostrukturen mit unterschiedlichen Strukturtiefen aufweist. Nähert man die Beugungseffekte an der Mikrostrukturierung durch die Bragg-Gleichung an, so entspricht die vertikale Mikrostruktur einem Vorhandensein zusätzlicher parallel zur Schichtebene ausgebildeter Netzebenen, an denen einfallendes Licht "reflektiert" wird und entsprechend der Bragg-Bedingung konstruktiv oder destruktiv interferiert. Dadurch werden einzelne Beugungsreflexe schärfer ausgeprägt, was wiederum zu einem schärferen Farbeffekt führt.

In einer Ausführungsform ist dabei vorgesehen, dass der Prägestempel derartig bereitgestellt wird, dass die geprägte reliefartige Mikrostrukturierung laterale Strukturgrößen in einem Bereich von 0,5 bis 6 µm aufweist. Dabei können beispielsweise mehrere laterale Strukturen einzelne Pixel ausbilden, wobei ein einzelner Pixel dann eine Mikrostruktur, beispielsweise ein Beugungsgitter mit einer festen Gitterkonstante, aufweisen kann.

In einer weiteren Ausführungsform ist vorgesehen, dass der Prägestempel derartig bereitgestellt wird, dass die geprägte reliefartige Mikrostrukturierung vertikale Strukturgrößen in einem Bereich von 0,1 bis 6 µm aufweist. Dabei können in einer Mikrostrukturierung sämtliche Werte im Bereich zwischen 0,1 und 6 µm vorhanden sein. Jedem Bildpunkt bzw. jedem Pixel kann beispielsweise eine lokale als Mikrostrukturierung ausgebildete Beugungsstruktur mit einem Farbwert zugeordnet sein, so dass insgesamt eine Parzellierung in einzelne reflektierende Beugungsstrukturen vorliegt. Um den entsprechenden Farbwert zu erzeugen, kann die Mikrostrukturierung eines Bildpunktes bzw. Pixels dann sowohl lateral wie vertikal strukturiert sein. Durch die vertikale Mikrostrukturierung wird erreicht, dass für jeden Bildpunkt bzw. Pixel mehrere Netzebenen zur Verfügung gestellt werden können.

Ein Bildpunkt bzw. Pixel kann hingegen auch durch Subpixel gebildet werden, wobei jeder Subpixel eine eigene Beugungsstruktur umfasst. Ein dem Bildpunkt bzw. Pixel zugeordneter Farbwert kann dann durch Farbaddition der einzelnen Farben der Subpixel erzeugt werden. Auch die den Subpixeln zugeordneten Bereiche der Mikrostrukturierung können lateral als auch vertikal strukturiert sein.

Eine auf der Oberfläche ausgebildete Mikrostrukturierung kann äußeren Einflüssen ausgesetzt sein. Bei Sicherheitsdokumenten kann dies beispielsweise eine mechanische Beanspruchung durch Gebrauch oder Lagerung des Sicherheitsdokumentes sein. Deshalb ist in einer weiteren Ausführungsform vorgesehen, dass der Prägestempel derartig bereitgestellt wird, dass dieser einen im Bereich der reliefartigen Mikrostrukturierung erhabenen Bereich aufweist, so dass die nach dem Laminieren ausgebildete reliefartige Mikrostrukturierung vertieft bezüglich extremaler Vorsprünge an einer Oberfläche des Dokumentenkörpers ausgebildet ist. Durch das Absenken der geprägten Mikrostrukturierung bleibt diese geschützt gegenüber mechanischer Beanspruchung und Abrieb, beispielsweise, wenn das Dokument auf einer Tischplatte mit nach unten weisender, der Tischplatte zugewandten, Mikrostrukturierung bewegt wird. Da lediglich die restliche Oberfläche des Dokumentenkörpers auf der Tischplatte aufliegt, die geprägte Mikrostrukturierung jedoch keinen direkten Kontakt mit der Tischplatte hat, bleibt die geprägte Mikrostrukturierung geschützt.

Der gleiche schützende Effekt kann erzielt werden, wenn ein erhabener Bereich ausgebildet wird oder mehrere erhabene Bereiche ausgebildet werden, welcher oder welche eine an der Oberfläche des Dokumentenkörpers ausgebildete (nicht versenkte) Mikrostrukturierung vor mechanischer Beanspruchung schützt bzw. schützen. In einer weiteren Ausführungsform ist deshalb vorgesehen, dass der Prägestempel derartig bereitgestellt wird, dass dieser zumindest in einem Bereich eine Vertiefung aufweist, so dass die nach dem Laminieren ausgebildete reliefartige Mikrostrukturierung vertieft bezüglich durch einen erhabenen Bereich ausgebildete extremale Vorsprünge an einer Oberfläche des Dokumentenkörpers ausgebildet ist. Der erhabene Bereich sorgt dafür, dass beispielweise eine Tischplatte wie im obigen Beispiel auf Abstand zur Mikrostrukturierung gehalten wird.

Die Mikrostrukturierung kann sowohl an einer Oberseite des Dokumentenkörpers als auch an einer Unterseite des Dokumentenkörpers ausgebildet sein. Sind auf beiden Seiten des Dokumentenkörpers Substratschichten aus Polycarbonat vorhanden, so kann ein weiteres Laminationsblech mit einem weiteren Prägestempel bereitgestellt werden, um auch auf dieser Seite beim Laminieren eine Mikrostrukturierung auszubilden. Deshalb ist in einer weiteren Ausführungsform vorgesehen, dass ein weiteres Laminationsblech mit einem weiteren Prägestempel bereitgestellt wird, wobei der weitere Prägestempel ebenfalls eine reliefartige Mikrostrukturierung aufweist, so dass beim Laminieren sowohl auf einer Oberseite als auch auf einer Unterseite des Dokumentenkörpers jeweils eine geprägte reliefartige Mikrostrukturierung ausgebildet wird. Die Prägestempel für die Oberseite und die Unterseite können dabei unterschiedlich oder gleich ausgebildet sein.

Um über die Mikrostrukturierung ein Sicherheitsmerkmal zu schaffen, welches bei einer Betrachtung in Durchsicht im Durchlicht sichtbar ist, muss der Dokumentenkörper von der Oberseite bis zur Unterseite transparent oder zumindest transluzent ausgebildet sein. Es ist deshalb vorgesehen, dass die Substratschichten derartig bereitgestellt werden, dass diese zumindest in einem Teilbereich der geprägten reliefartigen Mikrostrukturierung transparent ausgebildet sind. Die Mikrostrukturierung kann dann in Durchsicht beleuchtet werden, so dass Beugungseffekte, beispielsweise hervorgerufen durch eine Punktlichtquelle, in Durchsicht sichtbar sind.

Die Sicherheit des Sicherheitsdokumentes kann weiter erhöht werden, wenn zusätzliche Information in die Mikrostrukturierung eingebracht wird. Dies kann beispielsweise dadurch erreicht werden, dass die beim Laminieren ausgebildete Mikrostrukturierung lokal gezielt wieder zerstört wird, beispielsweise in Form von Buchstaben, einer Graphik oder eines Bildes. In einer vorteilhaften Ausführungsform ist deshalb vorgesehen, dass die geprägte reliefartige Mikrostrukturierung nach dem Laminieren zumindest in einem Teilbereich an einer Oberfläche mittels Laserbestrahlung lokal aufgeschmolzen und dadurch strukturell zerstört wird, wobei durch das lokale Aufschmelzen eine Information ausgebildet wird. Die durch das lokale Aufschmelzen eingebrachte Information kann dabei auch mit der geprägten Mikrostrukturierung verschränkt sein, so dass eine zusätzliche Erhöhung der Sicherheit erreicht wird. Durch das lokale Aufschmelzen wird eine Materialänderung bewirkt, ohne dass Licht absorbierende Bereiche, wie beispielsweise Schwärzungen, geschaffen werden. Eine auf diese Weise über veränderte Bereiche gespeicherte Information ist dann beispielsweise durch xerographische Verfahren nicht reproduzierbar.

Um nach dem Laminieren einen Schutz vor Verschmutzung, Abrieb und Kratzern zu erlangen, kann eine Lackschicht auf die geprägte Mikrostruktur aufgebracht werden. In einer vorteilhaften Ausführungsform ist dazu vorgesehen, dass nach dem Laminieren eine Lackschicht auf die geprägte reliefartige Mikrostrukturierung aufgebracht wird. Insbesondere wird der aufgebrachte Lack derart ausgewählt, dass die geprägte reliefartige Mikrostrukturierung geschützt wird, der Beugungseffekt jedoch weiterhin sichtbar bleibt. Die Viskosität des Lacks wird dabei derart gewählt, dass der Lack eine geschlossene Fläche schafft, ohne zu nivellieren und die optischen Eigenschaften der Mikrostrukturierung zu beeinträchtigen. Insbesondere sollte der Lack nach dem Auftragen und gegebenenfalls notwendigen härten vorzugsweise eine größere Härte als Polycarbonat aufweisen, in welchem die Mikrostrukturierungen ausgebildet sind, um einer mechanischen Beanspruchung effektiv widerstehen zu können. Beispielsweise kann in einem solchen Lack fein gemahlener Korund zum Einsatz kommen.

In einer weiteren vorteilhaften Ausführungsform ist vorgesehen, dass die geprägte reliefartige Mikrostrukturierung in mehreren Bereichen als Beugungsgitter mit jeweils unterschiedlichen Beugungseigenschaften ausgebildet wird. Dies ermöglicht beispielsweise ein Erlangen unterschiedlicher Farbeindrücke, welche beim Betrachten der geprägten reliefartigen Mikrostrukturierung erfassbar sind. Durch die mehreren Bereiche mit Beugungsgittern mit jeweils unterschiedlichen Eigenschaften wird die Fälschungssicherheit des Sicherheitsdokumentes weiter gesteigert, da es für einen Fälscher oder Nachahmer schwerer wird, sämtliche Bereiche so zu fälschen oder nachzuahmen, dass sie als echt befunden werden.

Insbesondere kann die Fälschungssicherheit gesteigert werden, wenn ein für den menschlichen Betrachter unmittelbarer Farbeffekt erfassbar und überprüfbar ist. Dies ist beispielsweise bei fotographischen Abbildungen der Fall, da sie auf einer farb- und perspektivengetreuen Abbildung der realen Welt basieren und somit der Erfahrungswelt des Menschen unmittelbar entsprechen. In einer vorteilhaften Weiterbildung ist deshalb vorgesehen, dass die mehreren Bereiche derartig ausgebildet sind, dass eine Reproduktion einer fotographischen Abbildung ausgebildet wird.

Bei einer besonders vorteilhaften Ausführungsform ist weiterhin vorgesehen, dass die mehreren Bereiche derartig ausgebildet sind, dass zumindest bei einer Betrachtung unter einem bestimmten Winkel ein Echtfarbenbild erzeugt wird. Das Echtfarbenbild kann beispielsweise eine fotographische Abbildung sein. Durch die Echtfarben wird erreicht, dass das Sicherheitsdokument unmittelbar durch einen menschlichen Betrachter verifiziert werden kann. Das Echtfarbenbild kann dabei aber auch ein farbiges Logo, ein Symbol oder ein anderes Motiv sein.

Es kann gewünscht sein, dass eine gesamte Oberseite oder Unterseite des Sicherheitsdokumentes gegen Fälschung und Nachahmung geschützt ist. Dieses ermöglicht ein einfaches Erkennen, ob an irgendeiner Stelle der gesamten Oberseite oder Unterseite eine Manipulation oder ein anderer Eingriff stattgefunden hat. Deshalb ist in einer vorteilhaften Ausführungsform vorgesehen, dass der Prägestempel derartig bereitgestellt wird, dass die geprägte reliefartige Mikrostrukturierung eine Ausdehnung über eine gesamte Fläche einer Seite des Dokumentenkörpers aufweist. Dadurch wird erreicht, dass der Beugungseffekt über die gesamte Fläche der Seite des Dokumentenkörpers ausgebildet wird. Die gesamte Fläche ist dann gegenüber einem Angriff geschützt, da ein Fälschen oder Nachahmen die geprägte reliefartige Mikrostrukturierung zerstört und dadurch bei einer späteren Verifikation erkennbar macht. Auch das Einbringen einer neuen geprägten reliefartigen Mikrostrukturierung wird durch ein Ausbilden über die gesamte Fläche einer Seite des Dokumentenkörpers erschwert. Ein solches lokales Einbringen im Bereich, der gefälscht wurde, würde durch einen anders ausgebildeten Beugungseffekt und eine einen einheitlichen und zusammenhängenden optischen Eindruck unterbrechende sichtbare Nahtstelle zwischen dem gefälschten und dem originalen Bereich auf der Seite des Dokumentenkörpers visuell erkennbar werden.

In einer Weiterbildung ist dabei insbesondere vorgesehen, dass der Prägestempel derartig ausgebildet ist, dass die geprägte reliefartige Mikrostrukturierung zumindest in einem Teilbereich ein zweidimensionales Beugungsgitter aufweist, so dass bei einer Betrachtung mit einer Punktlichtquelle ein Beugungsmuster sichtbar ist, bei einer Betrachtung mit diffusem Licht das Beugungsmuster hingegen nicht sichtbar ist. Dabei kann das zweidimensionale Beugungsgitter beispielsweise eine in beiden Dimensionen periodisch ausgebildete Mikrostruktur sein. Bei einer Betrachtung mit einer Punktlichtquelle ist dann ein regelmäßiges Beugungsmuster sichtbar, wobei das Beugungsmuster in der Regel aus punktförmigen oder ellipsenförmigen Elementen zusammengesetzt ist. Die ellipsenförmigen Elemente zeigen dabei je nach Art der verwendeten Punktlichtquelle unter Umständen einen Farbverlauf. Bei einer Betrachtung mit diffusem Licht überlagern sich erzeugte Streureflexe hingegen im Mittel derart, dass kein Beugungsmuster sichtbar ist. Ein auf diese Weise ausgeprägter Beugungseffekt kann beispielsweise auf einfache Art mittels einer in heutigen Smartphones verbauten Weißlicht-Punktlichtquelle (z.B. eine weiße LED) hervorgerufen werden. Somit steht ein Sicherheitsmerkmal zur Verfügung, welches mittels einfacher Methoden und Vorrichtungen im Sinne eines Level-1-Merkmals überprüft werden kann.

Das zweidimensionale Beugungsgitter kann beispielsweise durch eine Mikrostrukturierung in Form von zwei in orthogonalen Richtungen überlagerten Sinusfunktionen gebildet sein ("Eierkarton"-Struktur). Ferner können aber auch mehrere periodische Strukturen, auch mit unterschiedlicher Periodizität überlagert werden. So können beispielsweise auch zwei nicht-orthogonal zueinander ausgerichtete Streifengitter in der Mikrostrukturierung ausgebildet sein.

Insbesondere können derart beispielsweise Sicherheitsdokumente wie Reisepässe, Ausweise oder andere Identifikationskarten mit einer Mikrostrukturierung versehen werden, welche eine gesamte Fläche einer Oberseite und/oder Unterseite des Sicherheitsdokumentes umfassen, so dass die gesamte Fläche abgesichert ist gegenüber einer Fälschung oder einer Nachahmung. Ein solches Sicherheitsdokument kann dann mittels der Weißlicht-Punktlichtquelle eines Smartphones auf seine Echtheit überprüft werden. Jegliche Manipulation einer unterhalb der geprägten reliefartigen Mikrostrukturierung liegenden Informationsschicht würde zu einer Zerstörung der Mikrostrukturierung führen. Eine solche Zerstörung und auch ein anschließendes Nacharbeiten der zerstörten Stelle könnte auf einfache Weise mittels der Punktlichtquelle überprüft werden, da sowohl die Zerstörung als auch Nahtstellen nachträglich hinzugefügter Mikrostrukturierungen für den menschlichen Betrachter sichtbar werden.

Um die Sicherheit der geprägten reliefartigen Mikrostrukturierung weiter zu steigern, ist in einer vorteilhaften Ausführungsform vorgesehen, dass der Prägestempel derartig bereitgestellt wird, dass die geprägte reliefartige Mikrostrukturierung zumindest in einem Teilbereich eine holographische Information trägt.

Ein Sicherheitsdokument mit einem der oben beschriebenen Sicherheitsmerkmale kann natürlich auch weitere Sicherheitsmerkmale umfassen. Aus Gründen der Übersichtlichkeit wird dies hier aber nicht im Detail beschrieben. So kann beispielsweise vorgesehen sein, dass das Sicherheitsdokument ein innenliegendes Hologramm, einen integrierten Mikrochip, einen Sicherheitsdruck oder ein anderes optisch, haptisch oder maschinell erfassbares Sicherheitsmerkmal aufweist. Das Sicherheitsdokument kann ferner bedruckt sein.

Die beschriebenen Sicherheitsmerkmale und das Sicherheitsdokument mit den beschriebenen Sicherheitsmerkmalen kann neben einer Überprüfung durch einen menschlichen Betrachter auch maschinell überprüft werden. So kann beispielsweise eine fotografische Abbildung des Beugungseffektes erfasst und ausgewertet werden, beispielsweise indem eine gesamte Oberfläche des Sicherheitsdokumentes, gegebenenfalls durch Erfassen mehrerer fotografischer Abbildungen an unterschiedlichen Positionen der Oberfläche, auf Vorliegen des Beugungseffektes hin untersucht wird. Dazu ist es ebenfalls möglich, den Beugungseffekt mittels einer optischen Anordnung spektroskopisch zu zerlegen und auf das Vorliegen bestimmter Linien oder Bereiche im Spektrum hin zu untersuchen. Liegt ein erwarteter Beugungseffekt vor, so wird das Sicherheitsdokument als echt beurteilt. Lässt sich der erwartete Beugungseffekt hingegen nicht nachweisen, so wird das Sicherheitsdokument für nicht echt befunden.

Nachfolgend wird die Erfindung anhand bevorzugter Ausführungsbeispiele unter Bezugnahme auf die Figuren näher erläutert. Hierbei zeigen:
- Fig. 1a bis 1d: eine schematische Darstellung von Verfahrensschritten einer Ausführungsform des Verfahrens zum Herstellen eines Sicherheitsdokumentes;
- Fig. 2: eine schematische Darstellung eines Dokumentenkörpers mit einer geprägten reliefartigen Mikrostrukturierung, welche einen Beugungseffekt hervorruft;
- Fig. 3: eine schematische Darstellung eines Prägestempels, bei dem die reliefartige Mikrostrukturierung zum Schutz vor mechanischer Beanspruchung auf einem erhabenen Bereich ausgebildet ist;
- Fig. 4: eine schematische Darstellung eines Prägestempels, bei dem die reliefartige Mikrostrukturierung durch einen benachbarten erhabenen Bereich vor mechanischer Beanspruchung geschützt wird;
- Fig. 5: eine schematische Darstellung einer zweidimensional periodisch ausgebildeten reliefartigen Mikrostrukturierung zum Erzeugen eines zweidimensionalen Beugungseffektes über eine gesamte Fläche eines Sicherheitsdokumentes;
- Fig. 6a: eine schematische Darstellung einer von einem menschlichen Betrachter unter diffuser Beleuchtung erfassten Oberseite eines Sicherheitsdokumentes mit der reliefartigen Mikrostrukturierung gemäß dem Ausführungsbeispiel der Fig. 5;
- Fig. 6b: eine schematische Darstellung der von einem menschlichen Betrachter unter Beleuchtung mit einer Weißlicht-Punktlichtquelle erfassten Oberseite des Sicherheitsdokumentes mit der reliefartigen Mikrostrukturierung gemäß dem Ausführungsbeispiel der Fig. 5;
- Fig. 6c: eine schematische Darstellung der von einem menschlichen Betrachter unter Beleuchtung mit einer Weißlicht-Punktlichtquelle erfassten Oberseite des Sicherheitsdokumentes mit der reliefartigen Mikrostrukturierung gemäß dem Ausführungsbeispiel der Fig. 5 an einer anderen Stelle auf der Oberseite des Sicherheitsdokumentes;
- Fig. 7: eine schematische Darstellung der von einem menschlichen Betrachter erfassten Oberseite einer geprägten reliefartigen Mikrostrukturierung, welche eine fotographische Reproduktion als Echtfarbenbild darstellt.

Die Figuren 1a bis 1d zeigen eine schematische Darstellung zum Ablauf der Verfahrensschritte eines Verfahrens zum Herstellen eines Sicherheitsdokumentes 1. In einem ersten Schritt (Fig. 1a) werden Substratschichten 2 bereitgestellt. Die Substratschichten 2 sind alle aus Polycarbonat (PC). Dabei handelt es sich beispielsweise um eine obere Substratschicht 3, eine mittlere Substratschicht 4, welche beispielsweise eine Druckinformation trägt und/oder laserfähig ist, und eine untere Substratschicht 5.

Im nächsten Verfahrensschritt (Fig. 1b) werden die einzelnen Substratschichten 2, 3, 4, 5 zu einem Substratschichtenstapel 6 zusammengefasst und in eine Laminationsvorrichtung 7 mit einem oberen Laminationsblech 8.1 und einem unteren Laminationsblech 8.2 positioniert. Das obere Laminationsblech 8.1 umfasst dabei einen Prägestempel 9, welcher eine reliefartige Mikrostrukturierung 10 aufweist.

Anschließend (Fig. 1c) wird der Substratschichtenstapel 6 laminiert, indem der Substratschichtenstapel 6 bei erhöhter Temperatur unter Druck 13 zusammengepresst wird. Dabei wird die Temperatur in dem Substratschichtenstapel 6 derart erhöht, dass sich die Substratschichten 6 an den Grenzflächen miteinander verbinden und ein monolithischer Dokumentenkörper 11 ausgebildet wird. In diesem Dokumentenkörper 11 sind die Grenzflächen zwischen den Substratschichten nicht mehr vorhanden, da sich der Kunststoff der einzelnen Substratschichten auf molekularer Ebene miteinander verbunden hat. An einer Oberseite 12 des Dokumentenkörpers 11, wo sich eine oberste Materialschicht aus der Substratschicht 3 aus Polycarbonat (PC) gebildet hat, wird der Prägestempel 9 eingeprägt, so dass sich die reliefartige Mikrostrukturierung des Prägestempels 9 in die Oberseite 12 des Dokumentenkörpers 11 überträgt und dort eine geprägte reliefartige Mikrostrukturierung 14 ausbildet.

Im letzten Verfahrensschritt (Fig. 1d) werden die Laminationsbleche 8.1, 8.2 wieder entfernt und der fertige Dokumentenkörper 11 des Sicherheitsdokumentes 1 kann entnommen werden.

Das entstandene Sicherheitsdokument 1 ist in Fig. 2 schematisch dargestellt. Diese weist an einer Oberseite 12 des Dokumentenkörpers 11 eine direkt in das Polycarbonat (PC) geprägte reliefartige Mikrostrukturierung 14 in Form eines Beugungsgitters 36 auf. Das Beugungsgitter 36 ist dabei derart ausgebildet, dass dieses einen Beugungseffekt 16 hervorruft, welcher von einem menschlichen Betrachter 15 erfasst werden kann und somit ein einfach zu verifizierendes Level-1-Merkmal 17 für das Sicherheitsdokument 1 darstellt. Ein solcher Beugungseffekt 16 kann beispielsweise ein Beugungseffekt 16 sein, der bei einem menschlichen Betrachter 15 den optischen Eindruck eines Punkt- oder Streifenmusters hervorruft, wobei die Punkte und Streifen dabei Farbverläufe zeigen können (siehe Figuren 6b und 6c). Ein solcher Beugungseffekt 16 kann aber auch ein Echtfarbenbild sein, beispielsweise eine Reproduktion einer fotographischen Abbildung (siehe zum Beispiel das Ausführungsbeispiel in Fig. 7).

Neben einer Verifikation des Sicherheitsdokumentes 1 durch einen menschlichen Betrachter 15 ist natürlich auch eine maschinelle Echtheitsprüfung möglich. So kann beispielsweise eine fotografische Abbildung des Beugungseffektes erfasst und ausgewertet werden, beispielsweise indem eine gesamte Oberfläche des Sicherheitsdokumentes, gegebenenfalls durch Erfassen mehrerer fotografischer Abbildungen an unterschiedlichen Positionen der Oberfläche, auf Vorliegen des Beugungseffektes hin untersucht wird. Dazu ist es ebenfalls möglich, den Beugungseffekt mittels einer optischen Anordnung spektroskopisch zu zerlegen und auf das Vorliegen bestimmter Linien oder Bereiche im Spektrum hin zu untersuchen. Liegt ein erwarteter Beugungseffekt vor, so wird das Sicherheitsdokument 1 als echt beurteilt. Lässt sich der erwartete Beugungseffekt hingegen nicht nachweisen, so wird das Sicherheitsdokument 1 für nicht echt befunden.

Fig. 3 zeigt eine Ausführungsform, bei der der Prägestempel 9 derartig bereitgestellt wird, dass er einen im Bereich der reliefartigen Mikrostrukturierung 10 erhabenen Bereich 18 aufweist. Bis auf eine Verwendung eines anders ausgebildeten Prägestempels 9 entsprechen die Verfahrensschritte sonst den in den Figuren 1a bis 1d beschriebenen Verfahrensschritten. Der erhabene Bereich 18 des Prägestempels 9 sorgt dafür, dass die nach dem Laminieren ausgebildete reliefartige Mikrostrukturierung 14 bezüglich einer durch eine Oberfläche einer Oberseite 12 des Dokumentenkörpers 11 definierten makroskopischen Ebene 19 in einer abgesenkten Vertiefung 20 ausgebildet ist. Die abgesenkte Vertiefung 20 sorgt dafür, dass die geprägte reliefartige Mikrostrukturierung 14 gegenüber einer mechanischen Beanspruchung geschützt ist. Liegt der Dokumentenkörper 11 beispielsweise mit der Oberseite 12 auf einer Tischplatte auf, so berührt die geprägte reliefartige Mikrostrukturierung die Tischplatte nicht, da sie innerhalb der abgesenkten Vertiefung 20 liegt. Durch Verhinderung des direkten Kontaktes bleibt die geprägte reliefartige Mikrostrukturierung 14 somit vor einer mechanischen Einwirkung geschützt.

Fig. 4 zeigt eine weitere Ausführungsform, bei der der Prägestempel 9 derartig bereitgestellt wird, dass dieser zumindest in einem der reliefartigen Mikrostrukturierung 10 benachbarten Bereich Vertiefungen 21 aufweist. Bis auf die Verwendung eines anders ausgebildeten Prägestempels 9 entsprechen die Verfahrensschritte sonst den in den Figuren 1a bis 1d beschriebenen Verfahrensschritten. Die Vertiefungen 21 des Prägestempels 9 sorgen dafür, dass nach dem Laminieren bezüglich einer durch eine Oberfläche einer Oberseite 12 des Dokumentenkörpers 11 definierten makroskopischen Ebene 19 erhabene Bereiche 22 ausgebildet werden. Wie bei der abgesenkten Vertiefung 20 in Fig. 3, sorgen die der geprägten reliefartigen Mikrostrukturierung 14 benachbarten erhabenen Bereiche 22 dafür, dass die geprägte reliefartige Mikrostrukturierung 14 gegenüber einer mechanischen Beanspruchung geschützt ist. Lateral zum Dokumentenkörper 11 angreifende mechanische Einwirkungen werden von den erhabenen Bereichen 22 abgefangen und schützen somit die geprägte reliefartige Mikrostrukturierung 14 vor einer mechanischen Beanspruchung und einem Abrieb.

Fig. 5 zeigt eine schematische Darstellung einer zweidimensional periodisch ausgebildeten reliefartigen Mikrostrukturierung 14 zum Erzeugen eines zweidimensionalen Beugungseffektes über eine gesamte Fläche einer Oberseite 12 eines Sicherheitsdokumentes 1. Die reliefartige Mikrostrukturierung 14 ist dabei im Wesentlichen als zwei in x-Richtung 23 und y-Richtung 24 verlaufende überlagerte Sinusfunktionen ausgebildet. Die Periodenlängen 25 liegen dabei typischerweise im Bereich der Wellenlänge des sichtbaren Lichts. Da die geprägte reliefartige Mikrostrukturierung 14 periodisch in zwei Richtungen 23, 24 verläuft, ist auch ein hervorgerufener Beugungseffekt in zwei Richtungen periodisch. Durch die zweidimensional periodisch ausgebildete reliefartige Mikrostrukturierung 14 über die gesamte Fläche der Oberseite 12 des Sicherheitsdokumentes 1 kann das Sicherheitsdokument 1 in der gesamten Fläche gegenüber einer Fälschung abgesichert werden. Zum Überprüfen der Echtheit eines solchen Sicherheitsdokumentes 1 wird dann die gesamte Fläche auf das Vorliegen des Beugungseffektes hin durch einen menschlichen Betrachter oder in maschineller Weise überprüft.

Die Figuren 6a, 6b und 6c zeigen schematische Darstellungen einer von einem menschlichen Betrachter 15 erfassten Oberseite 12 eines Sicherheitsdokumentes 1 mit der reliefartigen Mikrostrukturierung gemäß des in der Fig. 5 beschriebenen Ausführungsbeispiels unter diffuser Beleuchtung (Fig. 6a) und unter Beleuchtung 26 mit einer Weißlicht-Punktlichtquelle 27 an zwei unterschiedlichen Beleuchtungs- und Betrachtungspositionen auf dem Sicherheitsdokument 1 (Fig. 6b und Fig. 6c).

Unter diffuser Beleuchtung 26 (Fig. 6a) ist ein Beugungseffekt für einen menschlichen Betrachter 15 nicht zu erkennen. Die Beugungsmuster und -reflexe mitteln sich unter der diffusen Beleuchtung 26 weg. In diesem Beispiel sieht der menschliche Betrachter 15 nur die Oberseite des Dokumentenkörpers 12, welche Personalisierungsinformationen umfasst, wie beispielsweise ein Passbild 28 und einen Text 29.

In Fig. 6b wird die Oberseite 12 des Sicherheitsdokumentes 1 mit einer Weißlicht-Punktlichtquelle 27 beleuchtet. Da es im Gegensatz zu der in der Fig. 6a dargestellten Situation nur eine Beleuchtungsquelle gibt, ist ein Beugungseffekt 30 für den menschlichen Betrachter 15 sichtbar. Dabei sind beispielsweise regelmäßig angeordnete von einem Mittelpunkt 31 nach außen strahlende Streifen 32 sichtbar, welche jeweils vom Mittelpunkt her einen Farbverlauf von weiß über blau, grün, gelb hin zu rot zeigen. Der Mittelpunkt 31 selber erscheint dabei weitgehend weiß.

Wird die Weißlicht-Punktlichtquelle 27 lateral in Richtung einer Ebene der Oberseite 12 des Sicherheitsdokuments 1 verschoben, so ergibt sich der gleiche Beugungseffekt 30. Diese Situation ist schematisch in Fig. 6c dargestellt. Der bei dem menschlichen Betrachter 15 entstehende Eindruck ist weitgehend derselbe wie in der in der Fig. 6b dargestellten Situation. Da die geprägte reliefartige Mikrostrukturierung gleichartig über die gesamte Fläche ausgebildet ist, ist der beim menschlichen Betrachter 15 entstehende optische Eindruck auch an anderen Positionen der Oberseite 12 weitgehend der gleiche.

Auf diese Weise kann somit die gesamte Fläche der Oberseite 12 des Sicherheitsdokuments 1 gegenüber einer Fälschung oder Nachahmung abgesichert werden. Mit relativ einfachen Mitteln, beispielsweise der Weißlicht-Punktlichtquelle 27 der Kamera eines modernen Smartphones, kann der Beugungseffekt 30 für den menschlichen Betrachter 15 sichtbar gemacht werden.

Ein menschlicher Betrachter 15 kann somit ohne großen Aufwand eine Echtheitsprüfung der gesamten Fläche der Oberseite 12 des Sicherheitsdokumentes 1 vornehmen. Ist beispielsweise das Passbild 28 verändert worden, so hat dies eine Zerstörung der reliefartigen Mikrostrukturierung an der Oberseite 12 des Sicherheitsdokumentes 1 zur Folge. Dies wird auch Einfluss auf den Beugungseffekt 30 an dieser Stelle der Oberseite 12 haben, da ein exaktes Wiederherstellen der geprägten reliefartigen Mikrostrukturierung im Bereich des Passbildes 28 nahezu unmöglich ist oder nur mit sehr großem technischen Aufwand erreicht werden kann.

Fig. 7 zeigt eine schematische Darstellung der von einem menschlichen Betrachter 15 erfassten Oberseite 12 eines Sicherheitsdokumentes 1 mit einer geprägten reliefartigen Mikrostrukturierung, welche durch einen Beugungseffekt 30 eine fotographische Reproduktion als Echtfarbenbild 33 darstellt. In diesem Beispiel wird das Sicherheitsdokument 1 von einer Weißlichtquelle 37 beleuchtet. Der Eindruck eines Echtfarbenbildes 33 wird dadurch erreicht, dass die geprägte reliefartige Mikrostrukturierung in mehreren Bereichen als Beugungsgitter mit jeweils unterschiedlichen Beugungseigenschaften ausgebildet wird. Ferner sind die mehreren Bereiche derartig ausgebildet, dass eine Reproduktion einer fotographischen Abbildung ausgebildet wird. Dies kann beispielsweise durch Aufteilung der mehreren Bereiche in einzelne Pixel 34 erreicht werden. Die Pixel 34 bestehen aus einem Beugungsgitter mit jeweils unterschiedlichen Beugungseigenschaften, so dass für unterschiedliche Winkel für benachbarte Pixel 34 Beugungsmuster bzw. -reflexe unterschiedlicher Wellenlänge erzeugt werden. Sind die Pixel 34 hinreichend klein ausgebildet, beispielsweise im Bereich von einigen bis einigen zehn Mikrometern, so kann ein optischer Eindruck von Echtfarben durch Farbaddition erzielt werden. Die Beugungsgitter der Pixel 34 und die mehreren Bereiche werden nun derart ausgebildet, dass zumindest bei einer Betrachtung unter einem bestimmten Winkel ein Echtfarbenbild 33 der fotographischen Reproduktion erzeugt wird. Das Echtfarbenbild 33 kann natürlich auch anders als durch Pixel 34 erzeugt werden.

### Bezugszeichenliste

- 1: Sicherheitsdokument
- 2: Substratschicht
- 3: obere Substratschicht
- 4: mittlere Substratschicht
- 5: untere Substratschicht
- 6: Substratschichtenstapel
- 7: Laminationsvorrichtung
- 8.1: oberes Laminationsblech
- 8.2: unteres Laminationsblech
- 9: Prägestempel
- 10: reliefartige Mikrostrukturierung
- 11: Dokumentenkörper
- 12: Oberseite
- 13: Druck
- 14: geprägte reliefartige Mikrostrukturierung
- 15: menschlicher Betrachter
- 16: Beugungseffekt
- 17: Level-1-Merkmal
- 18: erhabener Bereich
- 19: makroskopische Ebene
- 20: abgesenkte Vertiefung
- 21: Vertiefung
- 22: erhabener Bereich
- 23: x-Richtung
- 24: y-Richtung
- 25: Periodenlänge
- 26: diffuse Beleuchtung
- 27: Weißlicht-Punktlichtquelle
- 28: Passbild
- 29: Text
- 30: Beugungseffekt
- 31: Mittelpunkt
- 32: Streifen
- 33: Echtfarbenbild
- 34: Pixel
- 35: Bereich
- 36: Beugungsgitter
- 37: Weißlichtquelle

## Patentansprüche

1. Verfahren zum Herstellen eines Sicherheitsdokumentes (1), umfassend die folgenden Schritte:
Bereitstellen von Substratschichten (2, 3, 4, 5), wobei mindestens eine der Substratschichten (3) aus Polycarbonat ist, Bereitstellen eines Laminationsblechs (8.1, 8.2) mit Prägestempel (9), wobei der Prägestempel (9) eine reliefartige Mikrostrukturierung (10) aufweist, Laminieren der Substratschichten (2, 3, 4, 5), wobei das Laminationsblech (8.1) mit dem Prägestempel (10) an einer außenliegenden Oberseite (12) der mindestens einen Substratschicht (3) aus Polycarbonat derartig angeordnet wird, dass sich beim Laminieren die reliefartige Mikrostrukturierung (10) des Prägestempels (9) auf die Substratschicht (3) aus Polycarbonat überträgt und durch das Laminieren ein Dokumentenkörper (11) ausgebildet wird, und
wobei der Prägestempel (9) derartig bereitgestellt wird, dass die geprägte reliefartige Mikrostrukturierung (14) zumindest in einem Bereich als Beugungsgitter (36) zum Hervorrufen eines Beugungseffektes (16, 30) ausgebildet wird
**dadurch gekennzeichnet,**
**dass** die Substratschichten (2, 3, 4, 5) derartig bereitgestellt werden, dass diese zumindest in einem Teilbereich der geprägten reliefartigen Mikrostrukturierung (14) transparent ausgebildet sind.

2. Verfahren nach Anspruch 1, **dadurch gekennzeichnet, dass** der Prägestempel (9) derartig bereitgestellt wird, dass die beim Laminieren geprägte reliefartige Mikrostrukturierung (14) zusätzlich zu lateral ausgeprägten Mikrostrukturen auch vertikal ausgeprägte Mikrostrukturen mit unterschiedlichen Strukturtiefen aufweist.

3. Verfahren nach einem der vorangegangenen Ansprüche, **dadurch gekennzeichnet, dass** der Prägestempel (9) derartig bereitgestellt wird, dass die geprägte reliefartige Mikrostrukturierung (14) laterale Strukturgrößen in einem Bereich von 0,5 bis 6 µm aufweist.

4. Verfahren nach einem der vorangegangenen Ansprüche, **dadurch gekennzeichnet, dass** der Prägestempel (9) derartig bereitgestellt wird, dass die geprägte reliefartige Mikrostrukturierung (14) vertikale Strukturgrößen in einem Bereich von 0,1 bis 6 µm aufweist.

5. Verfahren nach einem der vorangegangenen Ansprüche, **dadurch gekennzeichnet, dass** der Prägestempel (9) derartig bereitgestellt wird, dass dieser einen im Bereich der reliefartigen Mikrostrukturierung (10) erhabenen Bereich (18) aufweist, so dass die nach dem Laminieren ausgebildete reliefartige Mikrostrukturierung (14) vertieft bezüglich extremaler Vorsprünge an einer Oberfläche des Dokumentenkörpers (1) ausgebildet ist.

6. Verfahren nach einem der vorangegangenen Ansprüche, **dadurch gekennzeichnet, dass** der Prägestempel (9) derartig bereitgestellt wird, dass dieser zumindest in einem Bereich eine Vertiefung (21) aufweist, so dass die nach dem Laminieren ausgebildete reliefartige Mikrostrukturierung (14) vertieft bezüglich durch einen erhabenen Bereich (22) ausgebildete extremale Vorsprünge an einer Oberfläche des Dokumentenkörpers (1) ausgebildet ist.

7. Verfahren nach einem der vorangegangenen Ansprüche, **dadurch gekennzeichnet, dass** ein weiteres Laminationsblech (8.2) mit einem weiteren Prägestempel bereitgestellt wird, wobei der weitere Prägestempel ebenfalls eine reliefartige Mikrostrukturierung (10) aufweist, so dass beim Laminieren sowohl auf einer Oberseite (12) als auch auf einer Unterseite des Dokumentenkörpers (11) jeweils eine geprägte reliefartige Mikrostrukturierung (14) ausgebildet wird.

8. Verfahren nach einem der vorangegangenen Ansprüche, **dadurch gekennzeichnet, dass** die geprägte reliefartige Mikrostrukturierung (14) nach dem Laminieren zumindest in einem Teilbereich an einer Oberfläche mittels Laserbestrahlung lokal aufgeschmolzen und dadurch strukturell zerstört wird, wobei durch das lokale Aufschmelzen eine Information ausgebildet wird.

9. Verfahren nach einem der vorangegangenen Ansprüche, **dadurch gekennzeichnet, dass** nach dem Laminieren eine Lackschicht auf die geprägte reliefartige Mikrostrukturierung (14) aufgebracht wird.

10. Verfahren nach einem der vorangegangenen Ansprüche, **dadurch gekennzeichnet, dass** der Prägestempel (9) derartig bereitgestellt wird, dass die geprägte reliefartige Mikrostrukturierung (14) in mehreren Bereichen (35) als Beugungsgitter (36) mit jeweils unterschiedlichen Beugungseigenschaften ausgebildet wird.

11. Verfahren nach Anspruch 10, **dadurch gekennzeichnet, dass** die mehreren Bereiche (35) derartig ausgebildet sind, dass eine Reproduktion einer fotographischen Abbildung ausgebildet wird.

12. Verfahren nach Anspruch 11, **dadurch gekennzeichnet, dass** die mehreren Bereiche (35) derartig ausgebildet sind, dass zumindest bei einer Betrachtung unter einem bestimmten Winkel ein Echtfarbenbild (33) erzeugt wird.

13. Verfahren nach einem der vorangegangenen Ansprüche, **dadurch gekennzeichnet, dass** der Prägestempel (9) derartig bereitgestellt wird, dass die geprägte reliefartige Mikrostrukturierung (14) eine Ausdehnung über eine gesamte Fläche einer Seite (12) des Dokumentenkörpers (11) aufweist.

14. Verfahren nach einem der vorangegangenen Ansprüche, **dadurch gekennzeichnet, dass** der Prägestempel (9) derartig ausgebildet ist, dass die geprägte reliefartige Mikrostrukturierung (14) zumindest in einem Teilbereich ein zweidimensionales Beugungsgitter (36) aufweist, so dass bei einer Betrachtung mit einer Punktlichtquelle (27) ein Beugungsmuster sichtbar ist, bei einer Betrachtung mit diffusem Licht (26) das Beugungsmuster hingegen nicht sichtbar ist.

15. Verfahren nach einem der vorangegangenen Ansprüche, **dadurch gekennzeichnet, dass** der Prägestempel (9) derartig bereitgestellt wird, dass die geprägte reliefartige Mikrostrukturierung (14) zumindest in einem Teilbereich eine holographische Information trägt.

16. Sicherheitsdokument (1), umfassend:
einen Dokumentenkörper (11) mit einer Oberseite (12) und einer der Oberseite (12) gegenüberliegenden Unterseite, wobei der Dokumentenkörper (11) mindestens eine Materialschicht aus Polycarbonat aufweist,
mindestens ein Sicherheitsmerkmal,
wobei das mindestens eine Sicherheitsmerkmal durch eine geprägte reliefartige Mikrostrukturierung (14) in der mindestens einen Materialschicht aus Polycarbonat ausgebildet ist, und wobei die geprägte reliefartige Mikrostrukturierung (14) zumindest in einem Bereich als Beugungsgitter (36) zum Hervorrufen eines Beugungseffektes (16, 30) ausgebildet ist,
**dadurch gekennzeichnet,**
**dass** die Substratschichten (2, 3, 4, 5) derartig bereitgestellt sind, dass diese zumindest in einem Teilbereich der geprägten reliefartigen Mikrostrukturierung (14) transparent ausgebildet sind.

## Claims

1. A method for manufacturing a security document (1), comprising the following steps:
Providing substrate layers (2, 3, 4, 5), at least one of the substrate layers (3) being made of polycarbonate,
providing a lamination sheet (8.1, 8.2) with an embossing die (9), the embossing die (9) having a relief-like microstructure (10),
laminating the substrate layers (2, 3, 4, 5), the lamination sheet (8.1) being arranged with the embossing die (10) on an external top side (12) of the at least one polycarbonate substrate layer (3) in such a way that, during lamination, the relief-like microstructure (10) of the embossing die (9) is transferred to the polycarbonate substrate layer (3) and a document body (11) is formed by the lamination, and the embossing die (9) being provided in such a way that the embossed, relief-like microstructure (14) is formed at least in one region as a diffraction grating (36) in order to produce a diffraction effect (16, 30),
**characterized in that** the substrate layers (2, 3, 4, 5) are provided in such a manner that they are transparent at least in one portion of the embossed, relief-like microstructure (14) .

2. The method as set forth in claim 1, **characterized in that** the embossing die (9) is provided in such a way that the relief-like microstructure (14) that is embossed during lamination also has vertically pronounced microstructures with different structural depths in addition to laterally pronounced microstructures.

3. The method as set forth in one of the preceding claims, **characterized in that** the embossing die (9) is provided in such a way that the embossed, relief-like microstructure (14) has lateral structure sizes in a range from 0.5 to 6 µm.

4. The method as set forth in one of the preceding claims, **characterized in that** the embossing die (9) is provided in such a way that the embossed, relief-like microstructure (14) has vertical structure sizes in a range from 0.1 to 6 µm.

5. The method as set forth in one of the preceding claims, **characterized in that** the embossing die (9) is provided in such a way that it has a raised region (18) in the vicinity of the relief-like microstructure (10), so that the relief-like microstructure (14) that has been formed after lamination is recessed with respect to extremal projections on a surface of the document body (1).

6. The method as set forth in one of the preceding claims, **characterized in that** the embossing die (9) is provided in such a way that it has a depression (21) in at least one region, so that the relief-like microstructure (14) that has been formed after lamination is recessed with respect to extremal projections that are formed by a raised region (22) on a surface of the document body (1).

7. The method as set forth in one of the preceding claims, **characterized in that** an additional lamination sheet (8.2) is provided with an additional embossing die, the additional embossing die also having a relief-like microstructure (10), so that an embossed, relief-like microstructure (14) is formed during lamination both on a top side (12) and on a bottom side of the document body (11).

8. The method as set forth in one of the preceding claims, **characterized in that**, after lamination, the embossed, relief-like microstructure (14) is locally melted at least in one portion on a surface by means of laser irradiation and thereby structurally destroyed, with information being formed as a result of the local melting.

9. The method as set forth in one of the preceding claims, **characterized in that**, after lamination, a paint coat is applied to the embossed, relief-like microstructure (14).

10. The method as set forth in one of the preceding claims, **characterized in that** the embossing die (9) is provided in such a way that the embossed, relief-like microstructure (14) is formed in a plurality of regions (35) as diffraction gratings (36), each with different diffraction properties.

11. The method as set forth in claim 10, **characterized in that** the plurality of regions (35) are formed in such a way that a reproduction of a photographic image is formed.

12. The method as set forth in claim 11, **characterized in that** the plurality of regions (35) are embodied in such a way that a true color image (33) is generated at least when viewed from a specific angle.

13. The method as set forth in one of the preceding claims, **characterized in that** the embossing die (9) is provided in such a way that the embossed, relief-like microstructure (14) extends over an entire surface of one side (12) of the document body (11).

14. The method as set forth in one of the preceding claims, **characterized in that** the embossing die (9) is designed in such a way that the embossed, relief-like microstructure (14) has a two-dimensional diffraction grating (36) at least in one portion, so that when it is viewed with a point light source (27), a diffraction pattern is visible, but when it is viewed with diffuse light (26), the diffraction pattern is not visible.

15. The method as set forth in one of the preceding claims, **characterized in that** the embossing die (9) is provided in such a way that the embossed, relief-like microstructure (14) carries holographic information at least in one portion.

16. A security document (1), comprising:
a document body (11) with a top side (12) and a bottom side situated opposite the top side (12), the document body (11) having at least one material layer made of polycarbonate, at least one security feature,
wherein the at least one security feature is instantiated by an embossed, relief-like microstructure (14) in the at least one material layer made of polycarbonate, and wherein the embossed, relief-like microstructure (14) is embodied as a diffraction grating (36) in at least one region in order to produce a diffraction effect (16, 30),
**characterized in that** the substrate layers (2, 3, 4, 5) are provided in such a way that they are transparent at least in one portion of the embossed, relief-like microstructure (14).

## Revendications

1. Procédé de fabrication d'un document de sécurité (1), comprenant les étapes suivantes :
la fourniture de couches de substrat (2, 3, 4, 5), au moins une des couches de substrat (3) étant en polycarbonate,
la fourniture d'une tôle de stratification (8.1, 8.2) comprenant un poinçon d'estampage (9), le poinçon d'estampage (9) présentant une microstructuration en relief (10),
la stratification des couches de substrat (2, 3, 4, 5), la tôle de stratification (8. 1) comprenant le poinçon d'estampage (10) étant agencée sur un côté supérieur (12) situé à l'extérieur de l'au moins une couche de substrat (3) en polycarbonate de telle sorte que, lors de la stratification, la microstructuration en relief (10) du poinçon d'estampage (9) se transfère sur la couche de substrat (3) en polycarbonate et un corps de document (11) est réalisé par la stratification, et
le poinçon d'estampage (9) étant fourni de telle sorte que la microstructuration en relief estampée (14) est réalisée au moins dans une zone sous forme de réseau de diffraction (36) pour produire un effet de diffraction (16, 30),
**caractérisé en ce que**
les couches de substrat (2, 3, 4, 5) sont fournies de telle sorte que celles-ci sont réalisées sous forme transparente au moins dans une zone partielle de la microstructuration en relief estampée (14).

2. Procédé selon la revendication 1, **caractérisé en ce que** le poinçon d'estampage (9) est fourni de telle sorte que la microstructuration en relief (14) estampée lors de la stratification présente, en plus de microstructures en saillie latérale, également des microstructures en saillie verticale avec différentes profondeurs structurelles.

3. Procédé selon l'une quelconque des revendications précédentes, **caractérisé en ce que** le poinçon d'estampage (9) est fourni de telle sorte que la microstructuration en relief estampée (14) présente des dimensions structurelles latérales dans une plage allant de 0,5 à 6 µm.

4. Procédé selon l'une quelconque des revendications précédentes, **caractérisé en ce que** le poinçon d'estampage (9) est fourni de telle sorte que la microstructuration en relief estampée (14) présente des dimensions structurelles verticales dans une plage allant de 0,1 à 6 µm.

5. Procédé selon l'une quelconque des revendications précédentes, **caractérisé en ce que** le poinçon d'estampage (9) est fourni de telle sorte que celui-ci présente une zone surélevée (18) dans la zone de la microstructuration en relief (10), de telle sorte que la microstructuration en relief (14) réalisée après la stratification est réalisée en creux par rapport à des protubérances extrêmes sur une surface du corps de document (1).

6. Procédé selon l'une quelconque des revendications précédentes, **caractérisé en ce que** le poinçon d'estampage (9) est fourni de telle sorte que celui-ci présente un creux (21) au moins dans une zone, de telle sorte que la microstructuration en relief (14) réalisée après la stratification est réalisée en creux par rapport à des protubérances extrêmes réalisées par une zone surélevée (22) sur une surface du corps de document (1).

7. Procédé selon l'une quelconque des revendications précédentes, **caractérisé en ce qu'**une autre tôle de stratification (8.2) comprenant un autre poinçon d'estampage est fournie, l'autre poinçon d'estampage présentant également une microstructuration en relief (10), de telle sorte que, lors de la stratification, une microstructuration en relief estampée (14) est réalisée à la fois sur un côté supérieur (12) et sur un côté inférieur du corps de document (11).

8. Procédé selon l'une quelconque des revendications précédentes, **caractérisé en ce que** la microstructuration en relief estampée (14) est fondue localement après la stratification au moins dans une zone partielle sur une surface au moyen d'un rayonnement laser et est ainsi détruite structurellement, une information étant réalisée par la fusion locale.

9. Procédé selon l'une quelconque des revendications précédentes, **caractérisé en ce qu'**après la stratification, une couche de vernis est appliquée sur la microstructuration en relief estampée (14).

10. Procédé selon l'une quelconque des revendications précédentes, **caractérisé en ce que** le poinçon d'estampage (9) est fourni de telle sorte que la microstructuration en relief estampée (14) est réalisée dans plusieurs zones (35) sous la forme de réseau de diffraction (36) ayant des propriétés de diffraction respectivement différentes.

11. Procédé selon la revendication 10, **caractérisé en ce que** les plusieurs zones (35) sont réalisées de telle sorte qu'une reproduction d'une image photographique est réalisée.

12. Procédé selon la revendication 11, **caractérisé en ce que** les plusieurs zones (35) sont réalisées de telle sorte qu'une image en couleurs réelles (33) est générée au moins lors d'une observation sous un certain angle.

13. Procédé selon l'une quelconque des revendications précédentes, **caractérisé en ce que** le poinçon d'estampage (9) est fourni de telle sorte que la microstructuration en relief estampée (14) présente une étendue sur une surface entière d'un côté (12) du corps de document (11).

14. Procédé selon l'une quelconque des revendications précédentes, **caractérisé en ce que** le poinçon d'estampage (9) est réalisé de telle sorte que la microstructuration en relief estampée (14) présente, au moins dans une zone partielle, un réseau de diffraction bidimensionnel (36), de telle sorte que, lors d'une observation avec une source de lumière ponctuelle (27), un motif de diffraction est visible, tandis que, lors d'une observation avec une lumière diffuse (26), le motif de diffraction n'est pas visible.

15. Procédé selon l'une quelconque des revendications précédentes, **caractérisé en ce que** le poinçon d'estampage (9) est fourni de telle sorte que la microstructuration en relief estampée (14) porte une information holographique au moins dans une zone partielle.

16. Document de sécurité (1), comprenant :
un corps de document (11) comprenant un côté supérieur (12) et un côté inférieur opposé au côté supérieur (12), le corps de document (11) présentant au moins une couche de matériau en polycarbonate,
au moins une caractéristique de sécurité,
l'au moins une caractéristique de sécurité étant réalisée par une microstructuration en relief estampée (14) dans l'au moins une couche de matériau en polycarbonate, et la microstructuration en relief estampée (14) étant réalisée au moins dans une zone sous forme de réseau de diffraction (36) pour produire un effet de diffraction (16, 30),
**caractérisé en ce que**
les couches de substrat (2, 3, 4, 5) sont fournies de telle sorte que celles-ci sont réalisées sous forme transparente au moins dans une zone partielle de la microstructuration en relief estampée (14).
